# FASCICULE DE BREVET EUROPEEN

(11) **EP 1 058 923 B1**
(45) Date de publication et mention de la délivrance du brevet: **28.05.2003**
(21) Numéro de dépôt: 99938008.2
(22) Date de dépôt: 03.03.1999
(51) Int. Cl.: G09G 3/32

(54) **COMMANDE D'UN PANNEAU D'AFFICHAGE LUMINEUX**
STEUERUNG FÜR EINE LEUCHTANZEIGETAFEL
LIGHT DISPLAY PANEL CONTROL

(30) Priorité: 05.03.1998 FR 9802694
(43) Date de publication de la demande: 13.12.2000
(73) Titulaire: Decaux, Jean-Claude, F-92200 Neuilly sur Seine (FR)
(72) Inventeur: DECAUX, Jean-Claude, F-92200 Neuilly sur Seine (FR); LE GARS, Jacques, F-78950 Gambais (FR)
(74) Mandataire: Burbaud, Eric
(86) Numéro de dépôt international: FR9900475
(87) Numéro de publication internationale: WO99045525

(56) Documents cités:
- EP-A- 0 702 347
- GB-A- 2 106 299
- US-A- 5 493 183

## Description

La présente invention est relative aux panneaux d'affichages lumineux.

Plus particulièrement, l'invention concerne un panneau d'affichage lumineux présentant au moins une matrice de pixels lumineux comportant un grand nombre de pixels et adaptée pour réaliser des affichages en couleur, chaque pixel comprenant au moins trois éléments lumineux électriques monochromes émettant de la lumière respectivement au moins dans trois couleurs complémentaires, le fonctionnement des éléments lumineux étant commandé par un système électronique de commande qui détermine une puissance électrique P=k.Pr délivrée à chaque élément lumineux pour réaliser l'affichage à présenter sur le panneau, où :
- Pr est une puissance électrique de référence propre aux éléments lumineux de chaque couleur, mémorisée par le système électrique de commande,
- et k est un nombre réel au moins égal à 0, les nombres k correspondant aux différents pixels étant représentatifs de l'affichage à présenter sur le panneau et lesdits nombres k étant également mémorisés par le système électronique de commande.

Les panneaux d'affichage connus de ce type permettent de réaliser des affichages lumineux en couleur.

Mais les éléments lumineux sont généralement constitués par des diodes électro-luminescentes de technologies différentes suivant les couleurs, de sorte que le vieillissement de ces diodes est différent d'une couleur à l'autre. Il en résulte une dérive des couleurs du panneau lumineux, au fil du temps.

La présente invention a notamment pour but de pallier cet inconvénient.

A cet effet, selon l'invention, un panneau d'affichage lumineux du genre en question est caractérisé en ce que le système électronique de commande est adapté pour faire varier au cours du temps la puissance électrique de référence Pr propre aux éléments lumineux de chaque couleur, en suivant une variation prédéterminée différente suivant les couleurs, pour compenser au moins partiellement les effets du vieillissement des éléments lumineux.

Grâce à ces dispositions, on empêche ou tout au moins on diminue la dérive des couleurs du panneau lumineux au fil du temps.

Dans des modes de réalisation préférés de l'invention, on peut éventuellement avoir recours en outre à l'une et/ou à l'autre des dispositions suivantes :
- le système électronique de commande est adapté pour mesurer et mémoriser un temps de fonctionnement des éléments lumineux, ce système électronique de commande ayant également en mémoire des valeurs numériques permettant de déterminer une puissance électrique de référence théorique Pt en fonction du temps de fonctionnement desdits éléments lumineux, cette puissance électrique de référence théorique étant différente suivant les couleurs, et ledit système électronique de commande étant adapté pour déterminer la puissance électrique de référence Pr correspondant à chaque couleur, par la formule : Pr=a.Pt+b, où a est une constante positive non nulle et b est une constante au moins égale à 0, a et b étant propres à chaque couleur ;
- a=1 et b=0 ;
- a=1 et b est une valeur déterminée suite à des mesures expérimentales d'intensité lumineuse sur le panneau ;
- b=0 et a est une valeur déterminée suite à des mesures expérimentales d'intensité lumineuse sur le panneau ;
- le temps de fonctionnement des éléments lumineux est mesuré par groupe d'éléments lumineux, et la puissance électrique de référence théorique Pt est également déterminée pour les mêmes groupes d'éléments lumineux ;
- les valeurs a et b sont communes à l'ensemble des élément lumineux de même couleur appartenant au panneau.

D'autres caractéristiques et avantages de l'invention apparaîtront au cours de la description suivante d'une de ses formes de réalisation, donnée à titre d'exemple non limitatif, en regard des dessins joints.

Sur les dessins :
- la figure 1 est une vue schématique montrant un panneau d'affichage lumineux selon une forme de réalisation de l'invention,
- la figure 2 montre un schéma bloc partiel du système électronique de commande du panneau d'affichage de la figure 1,
- et la figure 3 donne un exemple de courbe de correction de la puissance électrique de référence des diodes électro-luminescentes d'une même couleur commandées par un même circuit de commande élémentaire.

Sur les différentes figures, les mêmes références désignent des éléments identiques ou similaires.

La figure 1 représente un exemple de panneau d'affichage lumineux en couleur 1 selon l'invention, qui peut par exemple être implanté en zone urbaine pour diffuser des informations de publicité auprès des usagers de la voie publique.

Le panneau d'affichage 1 comprend une face frontale 2 transparente, qui recouvre des matrices 3 d'éléments lumineux disposées sur un fond opaque 4.

Le cas échéant, le panneau lumineux pourrait comporter une seule matrice 3 d'éléments lumineux, s'étendant sensiblement sur toute la face avant du panneau.

Comme représenté schématiquement sur la figure 2, chaque matrice 3 d'éléments lumineux est constituée d'un grand nombre de pixels 5 ou points lumineux, de faibles dimensions, chaque pixel 5 comportant trois diodes électroluminescentes 6, 7, 8 de trois couleurs différentes, par exemple rouge, vert, bleu. Eventuellement, chaque pixel pourrait comprendre plus de trois diodes, par exemple plusieurs diodes montées en série pour chacune des trois couleurs.

Les différentes diodes électroluminescentes 6, 7, 8 sont commandées par un circuit électronique de commande 9 qui comprend :
- un dispositif de commande général 10 comprenant par exemple un microprocesseur 11 relié à une horloge 12 et à une mémoire 13 ainsi qu'à une interface de communication 14 (interface série, liaison avec le réseau téléphonique, liaison radio ou autres) permettant de charger dans la mémoire 13 les images à faire afficher par le panneau 1,
- et une pluralité de dispositifs élémentaires de commande 15 qui commandent chacun individuellement les diodes électroluminescentes de même couleur d'un sous-ensemble déterminé de pixels, par exemple un "carré" de 16 pixels sur 16 (les diodes électroluminescentes 6, 7, 8 appartenant à un même sous-ensemble de pixels sont commandées au total par trois dispositifs élémentaires de commande 15), chaque dispositif élémentaire de commande comprenant par exemple un circuit d'alimentation 16 commandé par un microprocesseur ou microcontrôleur 17 lui-même relié d'une part à une mémoire 18 et d'autre part à une horloge 19.

Le microprocesseur 17 contrôle la puissance électrique délivrée individuellement à chaque diode électroluminescente par le circuit d'alimentation 16, en déterminant le temps de fonctionnement cyclique de cette diode.

Le panneau d'affichage qui vient d'être décrit fonctionne comme suit.

Lors de l'installation de ce panneau d'affichage, ou lors du remplacement d'un sous-ensemble de pixels et des circuits de commande élémentaires 15 correspondants, la mémoire 18 de chaque circuit de commande élémentaire comprend :
- une puissance électrique de référence initiale P0, la valeur de P0 étant différente pour les trois circuits élémentaires de commande considérés, et ladite puissance de référence initiale étant déterminée de façon que, lorsque les trois diodes électroluminescentes 6, 7, 8 de chaque pixel sont alimentées avec leur puissance électrique de référence initiale correspondante, les pixels en question apparaissant comme étant blancs,
- un compteur de fonctionnement, initialement égal à 0, dans lequel le microprocesseur 17 mémorise le temps de fonctionnement moyen t des diodes électroluminescentes commandées par le dispositif élémentaire de commande 15 considéré, depuis sa mise en service,
- une table de coefficients de correction c en fonction du temps de fonctionnement moyen t, qui sont différents pour les trois circuits de commande élémentaires 15 correspondant aux trois couleurs du sous-ensemble de pixels considéré, ces coefficients c étant égaux à 1 pour t=0 et augmentant avec t (voir figure 3), et lesdits coefficients c permettant de déterminer une puissance électrique de référence théorique Pt=c.P0 qui compense au moins partiellement le vieillissement des diodes,
- et une valeur de correction b initialement égale à 0, puis déterminée expérimentalement de temps à autre comme décrit ci-après.

Selon le temps de fonctionnement moyen t correspondant à chaque dispositif élémentaire de commande 15, le microprocesseur 17 de ce dispositif est programmé pour calculer une puissance électrique de référence corrigée Pr=c.P0+b.

Les puissances électriques de référence Pr des trois circuits élémentaires de commande 15 d'un même sous-ensemble de pixels sont telles que, lorsque les trois diodes électroluminescentes 6, 7, 8 d'un même pixel sont alimentées toutes avec leur puissance électrique de référence correspondante Pr, les pixels en question apparaissent comme étant blancs ou sensiblement blancs.

Par ailleurs, chaque affichage susceptible d'être présenté par le panneau 1 correspond en pratique à un ensemble de coefficients k compris chacun entre 0 et 100 %, correspondant au pourcentage de la puissance électrique de référence Pr qui doit être délivré aux diodes électroluminescentes (chaque coefficient k correspond à une couleur d'un pixel).

Ces coefficients k sont stockés dans la mémoire 13 du circuit de commande général 10 et sont transmis aux différents dispositifs élémentaires de commande 15 lorsqu'un affichage déterminé doit être présenté par le panneau 1.

En fonction des coefficients k reçus pour chaque pixel et pour chaque couleur, chaque dispositif élémentaire de commande 15 délivre aux différentes diodes électroluminescentes qu'il contrôle une puissance P=k.Pr, où Pr est la puissance électrique de référence susmentionnée.

De temps à autre, par exemple une fois par an, on fait afficher au panneau 1 des motifs prédéterminés, par exemple des affichages monochromes successifs, dans les trois couleurs.

On détermine ainsi, pour l'ensemble du panneau d'affichage 1, quelle est l'intensité lumineuse moyenne des diodes électroluminescentes d'une même couleur lorsque tous les circuits élémentaires de commande 15 correspondant à cette couleur alimentent leurs diodes électroluminescentes avec la puissance de référence Pr.

Si ladite intensité lumineuse est différente de l'intensité lumineuse normale, on en déduit que la puissance électrique de référence Pr devrait être en moyenne augmentée ou diminuée d'une certaine valeur ΔPr de façon que l'intensité lumineuse soit à sa valeur normale (ΔPr est positive s'il faut augmenter la puissance de référence et négative s'il faut la diminuer).

Cette valeur ΔPr, déterminée pour chaque couleur, est communiquée au microprocesseur 11 du circuit de commande général 10, par exemple au moyen d'un boîtier de commande raccordé à l'interface de communication 14, et le microprocesseur 11 transmet cette valeur ΔPr aux microprocesseurs 17 des différents dispositifs élémentaires de commande 15 correspondants, en fonction de la couleur corrigée.

Chaque microprocesseur 17 correspondant ajoute alors la valeur ΔPr considérée à la valeur b précédemment mémorisée dans la mémoire 18.

Le cas échéant, ce processus de correction expérimentale pourrait être supprimé, auquel cas la valeur b serait nulle.

Eventuellement, la valeur de correction b pourrait être supprimée, et remplacée par un coefficient de correction a, tel que Pr=a.c.P0, a étant initialement égal à 1 lors de l'installation de chaque dispositif élémentaire de commande 15 et des diodes électroluminescentes correspondantes, et a étant multiplié par (Pr+ΔP)/Pr lors du processus de correction expérimental décrit ci-dessus.

On pourrait utiliser également une formule de correction du type Pr=a.c.P0+b, où a et b seraient déterminés expérimentalement comme précédemment.

## Revendications

1. Panneau d'affichage lumineux présentant au moins une matrice (3) de pixels lumineux (5) comportant un grand nombre de pixels (5) et adapté pour réaliser des affichages en couleur, chaque pixel comprenant au moins trois éléments lumineux électriques (6, 7, 8) monochromes émettant de la lumière respectivement au moins dans trois couleurs complémentaires, le fonctionnement des éléments lumineux étant commandé par un système électronique de commande (9) qui détermine une puissance électrique P =k.Pr délivrée à chaque élément lumineux pour réaliser l'affichage à présenter sur le panneau, où :
- Pr est une puissance électrique de référence propre aux éléments lumineux de chaque couleur, mémorisée par le système électronique de commande (9),
- et k est un nombre réel au moins égal à 0, les nombres k correspondant aux différents pixels (5) étant représentatifs de l'affichage à présenter sur le panneau, et lesdits nombres k étant également mémorisés par le système électronique de commande (9),
**caractérisé en ce que** le système électronique de commande (9) est adapté pour faire varier au cours du temps la puissance électrique de référence Pr propre aux éléments lumineux (6, 7, 8) de chaque couleur, en suivant une variation prédéterminée différente suivant les couleurs, pour compenser au moins partiellement les effets du vieillissement des éléments lumineux.

2. Panneau d'affichage lumineux selon la revendication 1, dans lequel le système électronique de commande (9) est adapté pour mesurer et mémoriser un temps de fonctionnement des éléments lumineux (6, 7, 8), ce système électronique de commande ayant également en mémoire des valeurs numériques permettant de déterminer une puissance électrique de référence théorique Pt en fonction du temps de fonctionnement desdits éléments lumineux, cette puissance électrique de référence théorique étant différente suivant les couleurs, et ledit système électronique de commande étant adapté pour déterminer la puissance électrique de référence Pr correspondant à chaque couleur, par la formule : Pr=a.Pt+b, où a est une constante positive non nulle et b est une constante au moins égale à 0, a et b étant propres à chaque couleur.

3. Panneau d'affichage lumineux selon la revendication 2, dans lequel a=1 et b=0.

4. Panneau d'affichage lumineux selon la revendication 2, dans lequel a=1 et b est une valeur déterminée suite à des mesures expérimentales d'intensité lumineuse sur le panneau.

5. Panneau d'affichage lumineux selon la revendication 2, dans lequel b=0 et a est une valeur déterminée suite à des mesures expérimentales d'intensité lumineuse sur le panneau.

6. Panneau d'affichage lumineux selon l'une quelconque des revendications 2 à 5, dans lequel le temps de fonctionnement des éléments lumineux (6, 7, 8) est mesuré par groupe d'éléments lumineux, et la puissance électrique de référence théorique Pt est également déterminée pour les mêmes groupes d'éléments lumineux.

7. Panneau d'affichage lumineux selon la revendication 6, dans lequel les valeurs a et b sont communes à l'ensemble des élément lumineux (6, 7, 8) de même couleur appartenant au panneau.

## Patentansprüche

1. Beleuchtete Anzeigetafel zum Darstellen zumindest einer Matrix (3) von beleuchteten Pixeln (5) mit einer großen Zahl von Pixeln (5) und ausgebildet, um Farbanzeigen zu realisieren, wobei jedes Pixel zumindest drei elektronische beleuchtete Elemente (6, 7, 8) enthält, die monochrom jeweils das Licht zumindest in drei komplementären Farben emittieren, und wobei die Funktion der beleuchteten Elemente durch ein elektronisches Steuersystem (9) angewiesen wird, das eine elektrische Leistung P=k.Pr bestimmt, abgegeben an jedes beleuchtete Element zum Realisieren einer an der Tafel darzustellenden Anzeige, wobei:
- Pr eine elektrische Referenzleistung ist, geeignet für die beleuchteten Elemente jeder Farbe und gespeichert durch ein elektronisches Steuersystem (9),
- und k eine reelle Zahl zumindest gleich 0 ist, wobei die Zahlen k unterschiedlichen Pixeln (5) entsprechen und repräsentativ für die auf der Tafel darzustellende Anzeige sind, und die Zahlen k ebenso durch das elektronische Steuersystem (9) gespeichert sind,
***dadurch gekennzeichnet, dass***
das elektronische Steuersystem (9) zum Variieren im Verlauf der Zeit der elektronischen Referenzleistung Pr in Zuordnung zu den beleuchteten Elementen (6, 7, 8) jeder Farbe ausgebildet ist, folgend einer vorgegebenen unterschiedlichen Variation gemäß den Farben, um mindestens teilweise die Wirkung der Alterung der beleuchteten Elemente zu kompensieren.

2. Beleuchtete Anzeigetafel gemäß Anspruch 1, bei dem das elektronische Steuersystem (9) angepasst ist, um eine Funktionszeit der beleuchteten Elemente (6, 7, 8) zu messen und zu speichern, wobei das elektronische Steuersystem ebenso einen Speicher für numerische Werte aufweist, der die Bestimmung einer elektrischen theoretischen Referenzleistung Pt als Funktion der Funktionszeit der beleuchteten Elemente ermöglicht, wobei diese theoretische elektrische Referenzleistung sich für die Farben unterscheidet, und das elektronische Steuersystem angepasst ist, um die elektronische Referenzleistung Pr gemäß jeder Farbe zu bestimmen, gemäß der Formel: Pr=a.Pt+b, wobei a eine positive Konstante ungleich Null ist und b eine Konstante zumindest gleich 0, und a und b geeignet für jede Farbe sind.

3. Beleuchtete Anzeigetafel gemäß dem Anspruch 2, bei der a=1 und b=0 gilt.

4. Beleuchtete Anzeigetafel gemäß dem Anspruch 2, bei der a=1 gilt und b ein bestimmter Wert ist, gemäß experimentellen Messwerten für die Leuchtintensität an der Anzeige.

5. Beleuchtete Anzeigetafel gemäß dem Anspruch 2, bei der b=0 gilt und a ein bestimmter Wert ist, gemäß experimentellen Messwerten für die Leuchtintensität an der Anzeige.

6. Beleuchtete Anzeigetafel nach einem der Ansprüche 2 bis 5, bei der die Funktionszeit der beleuchteten Elemente (6, 7, 8) gruppenweise für die beleuchteten Elemente gemessen wird und die theoretische elektrische Referenzleistung Pt ebenso für dieselben Gruppen der beleuchteten Elemente bestimmt ist.

7. Beleuchtete Anzeigetafel nach Anspruch 6, bei der die Werte a und b für die Gesamtheit der beleuchteten Elemente (6, 7, 8) derselben an der Anzeige aufscheinenden Farbe gleich sind.

## Claims

1. An illuminated display panel having at least one matrix (3) of light pixels (5) having a large number of pixels (5) and adapted to realize color displays, each pixel comprising at least three monochrome electric light: elements (6, 7, 8) emitting light respectively in at least three complementary colors, operation of the light: elements being controlled by an electronic control system (9) which determines an electrical power P=k.Pr applied to each light element to realize the display to be presented on the panel, where:
- Pr is a reference electrical power specific to the light elements of each color, memorized by the electronic: control system (9),
- and k is a real number at least equal to 0, the numbers k corresponding to the various pixels (5) being representative of the display to be presented on the panel, and said numbers k being memorized by the electronic control system (9),
**characterized in that** the electronic control system (9) is set up to vary the reference electrical power Pr specific to the light elements (6, 7, 8) of each color over time, in accordance with a different predetermined. variation depending on the colors, in order to compensate, at least partially, for the effects of aging of the light elements.

2. An illuminated display panel as claimed in claim 1, in which the electronic control system (9) is set up to measure and store in memory an operating time of the light elements (6, 7, 8), this electronic control system also having numerical values in memory enabling a determined as a function of the operating time of said light elements, this theoretical reference electrical power being different depending on the colors and said electronic control system being set up to determine the reference electrical power Pr corresponding to each color by means of the formula: Pr=a.Pt+b, where a is a positive constant that is not zero and b is a constant at least equal to 0, a and b being specific to each color.

3. An illuminated display panel as claimed in claim 2, in which a=1 and b=0.

4. An illuminated display panel as claimed in claim 2, in which a=1 and b is a value determined following experimental light intensity measurements conducted on the panel.

5. An illuminated display panel as claimed in claim 2, in which b=0 and a is a value determined following experimental light intensity measurements conducted on the panel.

6. An illuminated display panel as claimed in any one of claims 2 to 5, in which the operating time of the light elements (6, 7, 8) is measured per group of light elements and the theoretical reference electrical power Pt is also determined for the same groups of light elements.

7. An illuminated display panel as claimed in claim 6, in which the values a and b are common to all the light elements (6, 7, 8) of a same color belonging to the panel.
